# EUROPÄISCHE PATENTSCHRIFT

(11) **EP 0 124 860 B1**
(45) Veröffentlichungstag und Bekanntmachung des Hinweises auf die Patenterteilung: **20.08.1986**
(21) Anmeldenummer: 84104900.0
(22) Anmeldetag: 02.05.1984
(51) Int. Cl.: H01F 5/04

(54) **Spulenkörper**
Coil bobbin
Corps de bobine

(30) Priorität: 05.05.1983 DE 3316456
(43) Veröffentlichungstag der Anmeldung: 14.11.1984
(73) Patentinhaber: SIEMENS AKTIENGESELLSCHAFT, 80333 München (DE)
(72) Erfinder: Müller, Erwin, Dipl.-Ing., D-8000 München 71 (DE)

## Beschreibung

Die Erfindung bezieht sich auf einen Spulenkörper aus Isolierstoff mit in einem Flanschteil vorgesehenen Durchbrüchen zur steckbaren Befestigung von metallischen Anschlußelementen für Wicklungsenden.

Spulen für Relais oder andere Schaltgeräte werden gewöhnlich mit Automaten gewickelt und dann als ganzes in das entsprechende Gerät eingesetzt. Soweit im Spulenkörper bereits Anschlußstifte vor dem Wickeln durch Einspritzen oder durch Einstecken befestigt sind, können die Wicklungsenden unmittelbar vom Wicklungsautomaten an die Anschlußstifte angewickelt und in einem nachfolgenden Arbeitsgang mit diesen verlötet werden.

Vielfach ist es jedoch aus fertigungstechnischen Gründen nicht möglich, die Spulenanschlußelemente bereits vor dem Wickeln am Spulenkörper anzubringen, beispielsweise, wenn es sich um größere Blech-Anschlußelemente handelt. In diesem Fall ist für das mechanisierte Anwickeln der Spulenenden jeweils ein Hilfsstützpunkt erforderlich, der entweder am Isolierstoff des Spulenkörpers angeformt oder in Form eines Drahtes in diesem verankert sein kann. In diesen Fällen ist es meist arbeitsaufwendig, die Wicklungsenden bzw. die sie tragenden Anschlußdrähte nachträglich mit eingesteckten Blechanschlußteilen zu verbinden.

Aufgabe der Erfindung ist es, einen Spulenkörper so auszubilden, daß die Wicklungsenden in einfacher Weise mechanisiert an Hilfsstützpunkte angewickelt und danach durch einfaches Löten mit nachträglich eingesteckten metallischen Anschlußelementen verbunden werden können.

Erfindungsgemäß wird diese Aufgabe an einem Spulenkörper der eingangs genannten Art dadurch gelöst, daß zumindest an zwei gegenüberliegenden Randbereichen eines Durchbruches Haltezapfen am Spulenkörper angeformt sind, welche jeweils mindestens so breit sind wie der zwischen ihnen durch den Durchbruch steckbare Teil eines Anschlußelementes.

Bei dem erfindungsgemäßen Spulenkörper bilden also jeweils zwei einen Durchbruch für ein Anschlußelement zwischen sich einschließende Haltezapfen gemeinsam einen Wickelstützpunkt, auf welchem ein Wicklungsende so aufgewickelt werden kann, daß ein Anschlußelement nachträglich noch zwischen die Haltezapfen bzw. in die Schlaufe des Wicklungsendes eingesteckt und mit dem Wicklungsende verlötet werden kann. Dabei ist es zweckmäßig, daß die Haltezapfen entweder zu ihrem freien Ende hin einen Absatz aufweisen oder gemeinsam auf einer abgesetzten Fläche des Spulenkörpers stehen. In diesem Fall wird sichergestellt, daß das Wicklungsende gut für das Lötwerkzeug zugänglich ist. Das Anschlußelement wird zweckmäßigerweise mit seinem freien Ende zwischen den beiden Haltezapfen verdrallt. In diesem Fall sollten die Haltezapfen in ihrer Breite dem verdrallten und damit querstehenden Ende des Anschlußelementes entsprechen. Das Anschlußelement kann jedoch auch durch einen abgebogenen Lappen am Spulenkörper fixiert werden.

Die Erfindung wird nachfolgend an Aus: führungsbeispielen anhand der Zeichnung näher erläutert. Es zeigen

Figuren 1 und 2 einen erfindungsgemäßen Spulenkörper in zwei Ansichten,

Figuren 3 bis 5 in Detaildarstellung jeweils verschiedene Ausführungsformen von Haltezapfen mit zwischenliegendem Anschlußelement und angewickeltem Wicklungsende.

Der in den Fig. 1 und 2 dargestellte Spulenkörper 1 besitzt ein Spulenrohr 2 zur Aufnahme einer Wicklung sowie zwei Flansche 3 und 4. Am Spulenflansch 4 ist ein Ansatz 5 angeformt, welcher Durchbrüche 6 zur Aufnahme von hier nicht dargestellten Blech-Anschlußelementen besitzt. Zu beiden Seiten eines jeden Durchbruchs 6 sind Haltezapfen 7 angeformt, welche jeweils breiter sind als der Durchbruch 6, so daß ein über beide Haltezapfen 7 gewickeltes Wicklungsende das Einstecken eines Anschlußelementes nicht behindert. Die Haltezapfen besitzen jeweils einen Absatz 8, so daß das auf das freie Ende 7a gewickelte Wicklungsende nicht nach unten rutschen kann und somit zum Löten gut zugänglich bleibt.

In Fig. 3 ist in perspektivischer Darstellung ein Detailausschnitt aus dem in Fig. 1 und 2 dargestellten Spulenkörper gezeigt. Die auf dem Ansatz 5 des Spulenkörpers angeordneten Haltezapfen 7 tragen dabei bereits ein angewickeltes Wicklungsende 9, das mit mehreren Windungen um die abgesetzten Enden 7a der Haltezapfen 7 geschlungen ist.

Nach dem Wickeln der Spule wird in den Durchbruch 6 ein Anschlußelement 10 eingesteckt, so daß sein freies Ende 10a zwischen den Haltezapfen 7 liegt. Zur Fixierung des Anschlußelementes wird dieses freie Ende 10a verdrallt. Danach kann auf einfache Weise durch Löten die elektrische Verbindung zwischen dem Wicklungsende 9 und dem Anschlußelement 10 hergestellt werden.

Eine etwas abgewandelte Ausführungsform gegenüber Fig. 3 zeigt Fig. 4. Hierbei sind zwei Haltezapfen 17 auf einer erhöhten Fläche 18 des Spulenkörperansatzes 5 angeordnet, so daß auch in diesem Fall ein Abrutschen des Wicklungsendes 9 verhindert wird. Das Anschlußelement 10 ist in gleicher Weise wie vorher eingesteckt und verdrallt.

Eine weitere Abwandlung zeigt Fig. 5. Dabei sind zwei Haltezapfen 27 jeweils so geformt, daß sie das zwischen ihnen eingesteckte Anschlußelement 30 jeweils U-förmig umgeben. Dieses Anschlußelement 30 wird dann in dem beiderseitig vorgesehenen Schlitz 31 mit dem Wicklungsende 9 verlötet. Ein Absatz 28 verhindert auch hier das Abrutschen des Wicklungsendes nach unten. Zur Fixierung des Halteelementes 30 ist dieses bei diesem Ausführungsbeispiel mit einem seitlichen Lappen 32 versehen, welcher in einem seitlichen Schlitz 33 eines Haltezapfens 27 liegt und durch seitliches Biegen das Anschlußelement 30 am Spulenkörper fixiert.

## Patentansprüche

1. Spulenkörper aus Isolierstoff mit in einem Flanschteil (4) vorgesehenen Durchbrüchen (6) zur steckbaren Befestigung von metallischen Anschlußelementen (10, 30) für Wicklungsenden (9), dadurch gekennzeichnet, daß zumindest an zwei gegenüberliegenden Randbereichen eines Durchbruches (6) Haltezapfen (7 ; 17 ; 27) am Spulenkörper (1) angeformt sind, welche jeweils mindestens so breit sind wie der zwischen ihnen durch den Durchbruch (6) steckbare Teil (10a ; 30a) eines Anschlußelementes (10 ; 30).

2. Spulenkörper nach Anspruch 1, dadurch gekennzeichnet, daß die Haltezapfen (17) auf einer den Durchbruch (6) umgebenden erhöhten Fläche (18) angeordnet sind.

3. Spulenkörper nach Anspruch 1, dadurch gekennzeichnet, daß die Haltezapfen (7) an ihrer vom Durchbruch (6) abgewandten Seite jeweils zu ihrem freien Ende (7a) hin abgesetzt ausgebildet sind.

4. Spulenkörper nach einem der Ansprüche 1 bis 3 mit mindestens einer Wicklung, dadurch gekennzeichnet, daß die einen Durchbruch (6) einschließenden Haltezapfen (7 ; 17 ; 27) jeweils gemeinsam von einem Wicklungsende (9) umschlungen sind.

5. Spulenkörper nach einem der Ansprüche 1 bis 4, dadurch gekennzeichnet, daß ein in den Durchbruch (6) eingestecktes Anschlußelement (10) mit einem freien Ende (10a) zwischen den Haltezapfen (7 ; 17) verdrallt ist.

6. Spulenkörper nach Anspruch 5, dadurch gekennzeichnet, daß die Haltezapfen (7 ; 17) in ihrer Breite dem durch Verdrallen querstehenden Ende (10a) des Anschlußelementes (10) entsprechen.

7. Spulenkörper nach einem der Ansprüche 1 bis 4, dadurch gekennzeichnet, daß das zwischen den Haltezapfen (27) eingesteckte Haltelement (30) durch Verbiegen eines Lappens (32) fixiert ist.

## Claims

1. A coil bobbin of insulating material having openings (6) arranged in a flange component (4) for the plug-in fastening of metallic connecting elements (10 ; 30) for winding ends (9), characterised in that on at least two oppositely arranged edge regions of an opening (6) holding pins (7 ; 17 ; 27) are attached to the coil bobbin (1) which are respectively at least as wide as the component (10a ; 30a) of a connecting element (10 ; 30) which can be inserted between them through the opening (6).

2. A coil bobbin as claimed in Claim 1, characterised in that the holding pins (17) are arranged on a raised surface (18) which surrounds the opening (6).

3. A coil bobbin as claimed in Claim 1. characterised in that the holding pins (7) are offset towards their free end (7a) on their side facing away from the opening (6).

4. A coil bobbin as claimed in one of Claims 1 to 3, with at least one winding, characterised in that each of the holding pins (7 ; 17 ; 27) enclosing an opening (6) is commonly embraced by a winding end (9).

5. A coil bobbin as claimed in one of Claims 1 to 4, characterised in that a connecting element (10) can be inserted into the opening (6), it having one free end (10a) twisted between the holding pins (7 ; 17).

6. A coil bobbin as claimed in Claim 5, characterised in that the width of the holding pins (7 ; 17) corresponds to that of the end (10a) of the connecting element (10) which is transverse as a result of the twisting.

7. A coil bobbin as claimed in one of Claims 1 to 4, characterised in that the holding element (30) inserted between the holding pins (27) is fixed by bending a lug (32).

## Revendications

1. Corps de bobine en une matière isolante, comportant des ouvertures (6) prévues dans un élément de flasque (4) pour la fixation par enfi- chage d'éléments métalliques de branchement (10 ; 30) des extrémités de l'enroulement (9), caractérisé par le fait qu'en au moins deux zones périphériques opposées d'une ouverture (6), des appendices de maintien (7 ; 17 ; 27) sont conformés sur le corps de bobine (1), dont chacun est au moins aussi large que la partie (10a ; 30a) d'un élément de branchement (10 ; 30) qui est enfichable, entre eux, dans l'ouverture (6).

2. Corps de bobine selon la revendication 1, caractérisé par le fait que les appendices de maintien (17) sont agencés sur une surface (18) surélevée et entourant l'ouverture (6).

3. Corps de bobine selon la revendication 1, caractérisé par le fait que les appendices de maintien (7) présentent chacune, du côté qui est à l'opposé de l'ouverture (6), un détalonnage dirigé vers leur extrémité libre (7a).

4. Corps de bobine selon l'une des revendications 1 à 3, comportant au moins un enroulement, caractérisé par le fait que les appendices (7 ; 17 ; 27) qui sont disposés autour d'une ouverture (6), sont entourés ensemble par une extrémité d'enroulement (9).

5. Corps de bobine selon l'une des revendications 1 à 4, caractérisé par le fait qu'un élément de branchement (10) enfiché dans l'ouverture (6) est torsadé, par une extrémité libre (10a), entre les appendices de maintien (7⁻; 17).

6. Corps de bobine selon la revendication 5, caractérisé par le fait que les appendices de maintien (7 : 17) ont une largeur qui correspond à l'extrémité de branchement (10a) de l'élément de branchement (10), qui est située en position transversale par le torsadage.

7. Corps de bobine selon l'une des revendications 1 à 4, caractérisé par le fait que l'élément de maintien (30) enfiché entre les appendices de maintien (27), est fixé par pliage d'une patte (32).
